# EUROPÄISCHE PATENTSCHRIFT

(11) **EP 3 191 645 B1**
(45) Veröffentlichungstag und Bekanntmachung des Hinweises auf die Patenterteilung: **06.01.2021**
(21) Anmeldenummer: 15786857.1
(22) Anmeldetag: 04.09.2015
(51) Int. Cl.: A63B 7/08, A63B 71/02, E02D 5/80, E04H 12/22, E04H 17/08

(54) **ZERLEGBARE UND TRAGBARE VORRICHTUNG ZUM STÜTZEN UND HALTEN VON BALANCIERBÄNDERN MIT BODENANKER**
DEVICE THAT CAN BE DISMANTLED AND CARRIED FOR SUPPORTING AND RETAINING BALANCING STRAPS
DISPOSITIF DÉMONTABLE ET PORTABLE POUR SUPPORTER ET ANCRER DES BANDES D'ÉQUILIBRAGE

(30) Priorität: 08.09.2014 AT 6842014
(43) Veröffentlichungstag der Anmeldung: 19.07.2017
(73) Patentinhaber: WEYMAYER, Hubert, 4400 Steyr (AT)
(72) Erfinder: WEYMAYER, Hubert, 4400 Steyr (AT)
(86) Internationale Anmeldenummer: PCT/AT2015/050213
(87) Internationale Veröffentlichungsnummer: WO 2016/037202

(56) Entgegenhaltungen:
- EP-A2- 2 562 328
- WO-A1-2013/000022
- DE-C- 362 665
- GB-A- 410 595
- GB-A- 2 008 648
- US-A- 3 500 598
- US-A- 3 658 325
- US-A- 5 649 690

## Beschreibung

Die Erfindung betrifft eine zerlegbare und tragbare Vorrichtung zum Stützen und Verankern eines gespannten Balanciermediums für Sportzwecke wie sie in den Ansprüchen 1 oder 2 offenbart ist.

Balancierbänder werden üblicherweise zwischen zwei Bäumen in geringer Höhe befestigt. Sind keine geeigneten Bäume vorhanden, kann ein Balancierband auch an anderen Befestigungspunkten befestigt werden, wie zum Beispiel Bohranker. Dabei werden Auflagen bzw. Bandstützen benötigt, die das Balancierband in gleicher Höhe über dem Boden abstützen, damit für das Balancieren auf dem Balancierband eine ausreichende Höhe geschaffen wird und der Balancierende in der Mitte des Balancierbandes keinen Bodenkontakt hat.

Es ist eine Vorrichtung zum Stützen und Verankern von Balancierbändern aus WO2010/040352A1 bekannt. Bei harten oder mit Steinen durchsetzten Böden ist ein Einschrauben des Bohrankers in das Erdreich praktisch nicht möglich. In festen Böden kann der Bohranker nur mit hohem Kraft- und Zeitaufwand eingeschraubt werden, trotzdem ist die Haltekraft für höhere Beanspruchung meist nicht ausreichend, wie etwa das Springen des Balancierenden oder das Spannen langer Balancierbänder mit hohen Vorspannkräften. Bei weichen oder sandigen Böden ist die Haltekraft schon für normale Anwendungen meist nicht ausreichend. Das Einschrauben des Bohrankers ist zeitintensiv und das Entfernen nicht mehr möglich, wenn die Blechspirale durch die Zugkräfte des Balancierbandes verformt wurde oder der Boden sich durch Austrocknen verhärtet hat. Die Erdverankerung DE362665C besitzt keine Vorrichtung zum Stützen von Balancierbändern und hat den Nachteil, dass sie besonders in weichen Böden zum Aushebeln der Vorrichtung im hinteren Bereich neigt und daher, wie in den Abbildungen dargestellt, eine zusätzliche hintere Abspannung benötigt. Sie hat weiters eine ungünstige Verteilung der Kraftübertragung auf das Erdreich und ist nur für horizontale Zugkräfte geeignet, während für Balancierbänder eine Zugkraft von ca. 20-30° nach oben nötig ist.

Aufgabe der Erfindung ist es daher, eine zerlegbare und tragbare Vorrichtung zum Stützen und Verankern von Balancierbändern zu schaffen, bei der die oben genannten Nachteile nicht auftreten.

Erfindungsgemäß wird die Aufgabe durch die in Anspruch 1 angeführten Merkmale gelöst. Die aus Bodenkörper und Erdnägeln gebildete Bandhaltevorrichtung hat den Vorteil, dass die Erdnägel mittels Vorschlaghammer durch die Bohrungen des Bodenkörpers in kurzer Zeit auch in harte und mit Steinen durchsetzte Böden getrieben werden können. Der Bodenkörper geht bei Zugbelastung durch das Balancierband eine form- und kraftschlüssige Verbindung mit den **Erdnägeln** ein, welche die Zugkräfte über die ganze in den Boden getriebene Länge der Erdnägel an den Untergrund weiterleiten.

Die definierte Anordnung der Bohrungen bewirkt, dass fünf Effekte für eine hohe Haltekraft der Bandhaltevorrichtung im Boden sorgen. Davon vermindern vier Effekte die Neigung zum Aushebeln der Bandhaltevorrichtung nach oben aus dem Boden, welche durch die Zugkraft des Balancierbandes entsteht:
Erstens bewirkt in der Projektionsebene senkrecht zur Bodenkörperquerachse mindestens ein projizierter Bohrungswinkel von 40-70° zur Bodenkörperlängsachse an dessen Unterseite in Richtung Balancierband durch den in diese Schrägbohrung eingeführten

Erdnägel, dass das oben beschriebene Aushebeln der Bandhaltevorrichtung vermindert wird. Dieser Effekt zeigt verstärkt in weichen Böden Wirkung.

Zweitens bewirken in der Projektionsebene senkrecht zur Bodenkörperquerachse alle rechten Bohrungswinkel zur Bodenkörperlängsachse durch die in diese Senkrechtbohrung eingeführten Erdnägel bei Zugbelastung durch das Balancierband eine horizontale Verdichtung der Erde in Zugrichtung des Balancierbandes, wodurch hohe Haltekräfte entstehen. Dieser Effekt zeigt verstärkt in festen Böden Wirkung.

Drittens bewirkt der in der Projektionsebene senkrecht zur Bodenkörperquerachse projizierte Winkel von mindestens 20° zwischen mindestens zwei Bohrungen des Bodenkörpers eine Verspreizung entlang der Bodenkörperlängsachse der in diese Bohrungen eingeführten Erdnägel im Boden und wirkt dadurch in festen als auch weichen Böden dem oben beschriebenen Aushebeln der Bandhaltevorrichtung entgegen.

Viertens bewirkt der in der Projektionsebene senkrecht zur Bodenkörperlängsachse projizierte Winkel von mindestens 40° zwischen mindestens zwei Bohrungen des Bodenkörpers eine weitere Verspreizung entlang der Bodenkörperquerachse der in diese Bohrungen eingeführten Erdnägel im Untergrund und wirkt dadurch dem oben beschriebenen Aushebeln der Bandhaltevorrichtung entgegen. Dieser Effekt zeigt verstärkt in festen Böden Wirkung. Fünftens sind die Winkel aller Bohrungen zur Bodenkörperlängsachse an dessen Unterseite in Richtung Balancierband kleiner gleich 90°, wodurch die in diese Bohrungen eingeführten Erdnägel ebenfalls dem oben beschriebenen Aushebeln der Bandhaltevorrichtung entgegen wirken: Winkel über 90° zur Bodenkörperlängsachse an dessen Unterseite in Richtung Balancierband erhöhen mit zunehmender Größe die Neigung zum Aushebeln der Erdnägel nach oben und deren Tendenz, aus dem Boden gezogen zu werden.

Bei Varianten mit mehreren Schrägbohrungen im Winkel von 40-70° zur Bodenkörperlängsachse wird der oben genannte erste Effekt verstärkt. Diese Varianten sind daher für weiche und sandige Böden optimiert. Für höhere Beanspruchungen wird der Bodenkörper mit einer höheren Anzahl der im Anspruch 1 definierten Bohrungen ausgestattet. Durch die Summe dieser Maßnahmen ist bei entsprechender Dimensionierung auf festen, weichen oder sandigen Böden eine ausreichend hohe Haltekraft für das Benützen von Balancierbändern erzielbar.

Erfindungsgemäß wird die Aufgabe auch mit einer Variante des Bodenkörpers durch die in Anspruch 2 angeführten Merkmale gelöst. Der Vorteil gegenüber den Mindestvarianten des Bodenkörpers mit nur drei Erdnägeln des Anspruches 1 ist, dass zumindest drei Bohrungen einen rechten Bohrungswinkel zur Bodenkörperlängsachse aufweisen, wodurch der oben genannte zweite Effekt verstärkt wird. Diese Ausführung der Bandhaltevorrichtung ist daher für harte und feste Böden optimiert.

Bei den auftretenden Zugkräften, die in einem Winkel von circa 20-30° schräg nach oben wirken, wird durch die definierten Abstandsverhältnisse der Bohrungen dem oben beschriebenen Aushebeln entgegen gewirkt: Je größer der Abstand des Bandverbindungselementes zu den Bohrungen, desto geringer die Neigung zum oben erwähnten Aushebeln der Bandhaltevorrichtung.

Durch gleiche Abstände zwischen den Bohrungen für die Erdnägel entlang der Längsachse des Bodenkörpers wird die Haltekraft durch eine gleichmäßige Verteilung der Zugkräfte auf den Boden verbessert.

Die definierten Abstandsverhältnisse der Bohrungen zum Verbindungselement des Bodenkörpers haben den Vorteil, dass bei den auftretenden Zugkräften, die in einem Winkel von circa 20-30° schräg nach oben wirken, dem oben beschriebenen Aushebeln weiter entgegen gewirkt wird: Je größer der Abstand des Bandverbindungselementes zu den Bohrungen, desto geringer die Neigung zum oben erwähnten Aushebeln der Bandhaltevorrichtung. Erfindungsgemäß ist die Vorrichtung so ausgebildet, dass beim Bodenkörper die Abstände zwischen den Bohrungen entlang der Bodenkörperlängsachse gleich sind.

Der Vorteil besteht darin, dass durch gleiche Abstände zwischen den Bohrungen für die Erdnägel entlang der Längsachse des Bodenkörpers die Haltekraft durch eine gleichmäßige Verteilung der Zugkräfte auf den Boden verbessert wird.

Anhand der Zeichnungen wird die Erfindung näher erläutert, wobei andere Lösungen, die von den beschriebenen Lösungen abweichen, sowie alle möglichen Kombinationen aller Merkmalsausbildungen möglich sind, ohne dass der Rahmen der Erfindung verlassen wird. Es zeigt:
- Fig.1:: Die erfindungsgemäße Vorrichtung schematisch in perspektivischer Ansicht
- Fig.2A:: Die erfindungsgemäße Bandhaltevorrichtung im Aufriss
- Fig.2B:: Die erfindungsgemäße Bandhaltevorrichtung im Seitenriss
- Fig.2C:: Die erfindungsgemäße Bandhaltevorrichtung im Grundriss
- Fig.2D:: Die erfindungsgemäße Bandhaltevorrichtung perspektivisch
- Fig.3A:: Die erfindungsgemäße Bandhaltevorrichtung als Variante im Aufriss
- Fig.3B:: Die erfindungsgemäße Bandhaltevorrichtung als Variante im Seitenriss
- Fig.3C:: Die erfindungsgemäße Bandhaltevorrichtung als Variante im Grundriss
- Fig.3D:: Die erfindungsgemäße Bandhaltevorrichtung als Variante perspektivisch
- Fig.4A:: Die erfindungsgemäße Bandhaltevorrichtung als Variante im Aufriss
- Fig.4B:: Die erfindungsgemäße Bandhaltevorrichtung als Variante im Seitenriss
- Fig.4C:: Die erfindungsgemäße Bandhaltevorrichtung als Variante im Grundriss
- Fig.4D:: Die erfindungsgemäße Bandhaltevorrichtung als Variante perspektivisch
- Fig.5A:: Die erfindungsgemäße Bandhaltevorrichtung als Variante im Aufriss
- Fig.5B:: Die erfindungsgemäße Bandhaltevorrichtung als Variante im Seitenriss
- Fig.5C:: Die erfindungsgemäße Bandhaltevorrichtung als Variante im Grundriss
- Fig.5D:: Die erfindungsgemäße Bandhaltevorrichtung als Variante perspektivisch

Fig. 1 zeigt schematisch in perspektivischer Ansicht die zerlegbare und tragbare Vorrichtung zum Stützen und Verankern von Balancierbändern 1. Sie besteht aus einer Bandstütze 2 zum Abstützen des Balancierbandes 1 auf ausreichender Höhe über dem Boden 48, und einer in Längsrichtung 1' des Balancierbandes 1 angeordneten Bandhaltevorrichtung 4 zum Verankern des Balancierbandes 1 und Übertragen der Zugkräfte auf den Boden 48. Das Balancierband 1 ist mittels Verbindungselement 5 mit dem vorderen Ende des Bodenkörpers 15 der Bandhaltevorrichtung 4 verbunden.

Fig. 2A bis 2D, sowie die Varianten 3A bis 3D, 4A bis 4D und 5A bis 5D zeigen die erfindungsgemäße Bandhaltevorrichtung 4 jeweils im Aufriss A, Seitenriss B, Grundriss C und perspektivisch D. Sie besteht jeweils aus einem in Längsrichtung 1' des Balancierbandes 1 gestreckten Bodenkörper 15 mit Bohrungen 16 zur Aufnahme von **Erdnägeln** 17.

Der Aufriss A der jeweiligen Figuren 2A, 3A, 4A und 5A entspricht der Projektionsebene senkrecht zur Bodenkörperquerachse 19. Der Seitenriss B der jeweiligen Figuren 2B, 3B, 4B und 5B entspricht der Projektionsebene senkrecht zur Bodenkörperlängsachse 18.

Alle Bohrungswinkel 18a' bis 18m', 19a' bis 19m' und alle Winkeldifferenzen 18x', 19x' sind in die oben genannten Projektionsebenen projiziert.

Die horizontale Bodenkörperquerachse 19 verläuft immer quer zur horizontalen Bodenkörperlängsachse 18, wie in den Fig. 2C, 3C, 4C und 5C gezeigt. Senkrechtbohrungen weisen einen rechten Winkel zur horizontalen Bodenkörperlängsachse 18 auf, Schrägbohrungen weisen einen projizierten Winkel von 40-70° zur horizontalen Bodenkörperlängsachse 18 an dessen Unterseite in Richtung Balancierband 1 auf. Bohrungspaare weisen einen projizierten Bohrungswinkel von 40-70° zur Bodenkörperquerachse 19 auf der linken und rechten Seite des Bodenkörpers 15 auf.

Die Abstände a, b, c, d der Bohrungen 16 werden von den Schnittpunkten der Bohrungsachsen mit der Bodenkörperlängsachse 18 gemessen.

Differenzen zwischen den Durchmessern der Bohrungen 16 und den Erdnägeln 17 sind bei der Ausführung derart zu berücksichtigen, dass alle angeführten Winkel 18a' bis 18m', 19a' bis 19m' den Winkeln der Längsachsen der Erdnägel 17 bei Zugbelastung durch das Balancierband 1 entsprechen.

Fig. 2A zeigt die erfindungsgemäße Bandhaltevorrichtung 4 mit vier Erdnägeln 17A bis 17D im Aufriss. Die Senkrechtbohrung 16A sowie 16C, 16D weisen einen gemeinsamen projizierten Bohrungswinkelbereich 18a', 18c', 18d' von 90° zur horizontalen Bodenkörperlängsachse 18 auf. Die beiden Senkrechtbohrung 16C, 16D bilden ein Bohrungspaar. Die Schrägbohrung 16B weist einen projizierten Bohrungswinkel 18b' von 40-70° zur horizontalen Bodenkörperlängsachse 18 an dessen Unterseite in Richtung Balancierband 1 auf. Zwischen den Bohrungswinkeln 18a' und 18b' der Senkrechtbohrung 16A und Schrägbohrung 16B entsteht eine projizierte Winkeldifferenz 18x' von mindestens 20° entlang der Bodenkörperlängsachse 18.

Fig. 2B zeigt die erfindungsgemäße Bandhaltevorrichtung 4 im Seitenriss. Der Bodenkörper 15 zeigt das paarweise gekreuzte Bohrungspaar der Senkrechtbohrungen 16C, 16D, das einen projizierten Bohrungswinkel 19c', 19d' von 40-70° zur Bodenkörperquerachse 19 auf der linken und rechten Seite des Bodenkörpers 15 aufweist. Dabei ergibt sich zwischen den Bohrungswinkeln 19c', 19d' eine projizierte Winkeldifferenz 19x' von mindestens 40° entlang der Bodenkörperquerachse 19. Die einzelne Senkrechtbohrung 16A und die einzelne Schrägbohrung 16B weisen einen rechte Bohrungswinkel 19a', 19b' zur horizontalen Bodenkörperquerachse (19) auf.

Fig. 2C zeigt die erfindungsgemäße Bandhaltevorrichtung 4 im Grundriss. Das Verhältnis des Abstandes a:b beträgt größer gleich 1,5:1. Die Abstände d zwischen den Bohrungen 16 entlang der Bodenkörperlängsachse 18 sind gleich.

Fig. 2D zeigt die erfindungsgemäße Bandhaltevorrichtung 4 perspektivisch.

Fig. 3A zeigt die erfindungsgemäße Bandhaltevorrichtung 4 als Variante mit drei Erdnägeln 17E bis 17G im Aufriss. Die Senkrechtbohrungen 16F und 16G weisen einen gemeinsamen projizierten Bohrungswinkelbereich 18f', 18g' von 90° zur horizontalen Bodenkörperlängsachse 18 auf und bilden somit ein Bohrungspaar 16F, 16G. Die Schrägbohrung 16E weist einen projizierten Bohrungswinkelbereich 18e' von 40-70° zur horizontalen Bodenkörperlängsachse 18 an dessen Unterseite in Richtung Balancierband 1 auf.

Da in dieser Ausführung keine weitere Schrägbohrung mit gleichem Bohrungswinkelbereich von 40-70° zur Bodenkörperlängsachse 18 vorhanden ist, kann die einzelne Schrägbohrung 16E kein Bohrungspaar bilden. Zwischen den Bohrungswinkeln 18e' und 18f' der Schrägbohrung 16E und der Senkrechtbohrung 16F entsteht eine projizierte Winkeldifferenz 18x' von mindestens 20° entlang der Bodenkörperlängsachse 18.

Fig. 3B zeigt die erfindungsgemäße Bandhaltevorrichtung 4 als Variante im Seitenriss. Der Bodenkörper 15 zeigt das paarweise gekreuzte Bohrungspaar der Senkrechtbohrungen 16F, 16G, das einen projizierten Bohrungswinkel 19f', 19g' von 40-70° zur Bodenkörperquerachse 19 auf der linken und rechten Seite des Bodenkörpers 15 aufweist. Dabei ergibt sich zwischen den Bohrungswinkeln 19f', 19g' eine projizierte Winkeldifferenz 19x' entlang der Bodenkörperquerachse 19 von mindestens 40°. Die einzelne Schrägbohrung 16E weist einen rechten Bohrungswinkel 19e' zur horizontalen Bodenkörperquerachse (19) auf.

Fig. 3C zeigt die erfindungsgemäße Bandhaltevorrichtung 4 als Variante im Grundriss. Das Verhältnis des Abstandes a:b beträgt größer gleich 1,5:1. Die Abstände d zwischen den Bohrungen 16 entlang der Bodenkörperlängsachse 18 sind gleich.

Fig. 3D zeigt die erfindungsgemäße Bandhaltevorrichtung 4 als Variante perspektivisch.

Fig. 4A zeigt die erfindungsgemäße Bandhaltevorrichtung 4 als Variante mit drei Erdnägeln 17H bis 17J im Aufriss. Die Schrägbohrungen 16H und 16I weisen einen gemeinsamen projizierten Bohrungswinkelbereich 18h', 18i' von 40-70° zur Bodenkörperlängsachse 18 an dessen Unterseite in Richtung Balancierband 1 auf und bilden somit ein Bohrungspaar 16H, 16I. Die Senkrechtbohrung 16J weist einen projizierten Bohrungswinkel 18j' von 90° zur horizontalen Bodenkörperlängsachse 18 auf. Da in dieser Ausführung keine weitere Senkrechtbohrung mit gleichem Bohrungswinkelbereich von 90° zur Bodenkörperlängsachse 18 vorhanden ist, kann die Bohrung 16J kein Bohrungspaar bilden.

Zwischen den Bohrungswinkeln 18i' und 18j' der Schrägbohrung 16I und der Senkrechtbohrung 16J entsteht eine projizierte Winkeldifferenz 18x' von mindestens 20° entlang der Bodenkörperlängsachse 18.

Fig. 4B zeigt die erfindungsgemäße Bandhaltevorrichtung 4 als Variante im Seitenriss. Der Bodenkörper 15 zeigt das paarweise gekreuzte Bohrungspaar der Schrägbohrungen 16H, 16I, das einen projizierten Bohrungswinkel 19h', 19i' von 40-70° zur Bodenkörperquerachse 19 auf der linken und rechten Seite des Bodenkörpers 15 aufweist. Dabei ergibt sich zwischen den Bohrungswinkeln 19h', 19i' eine projizierte Winkeldifferenz 19x' entlang der Bodenkörperquerachse 19 von mindestens 40°. Die einzelne Senkrechtbohrung 16J weist einen rechten Bohrungswinkel 19j' zur horizontalen Bodenkörperquerachse 19 auf.

Fig. 4C zeigt die erfindungsgemäße Bandhaltevorrichtung 4 als Variante im Grundriss. Das Verhältnis des Abstandes a:b beträgt größer gleich 1,5:1. Die Abstände d zwischen den Bohrungen 16 entlang der Bodenkörperlängsachse 18 sind gleich.

Fig. 4D zeigt die erfindungsgemäße Bandhaltevorrichtung 4 als Variante perspektivisch.

Fig. 5A zeigt die erfindungsgemäße Bandhaltevorrichtung 4 als Variante mit drei Erdnägeln 17K bis 17M im Aufriss. Alle Bohrungen 16K, 16L, 16M weisen einen gemeinsamen projizierten Bohrungswinkel 18k', 181', 18m' von 90° zur Bodenkörperlängsachse 18 auf. Die Senkrechtbohrungen 16K und 16L bilden ein Bohrungspaar, die Senkrechtbohrung 16M verbleibt als einzelne Bohrung.

Fig. 5B zeigt die erfindungsgemäße Bandhaltevorrichtung 4 als Variante im Seitenriss. Der Bodenkörper 15 zeigt das paarweise gekreuzte Bohrungspaar 16K, 16L, das einen projizierten Bohrungswinkel 19k', 19l' von 40-70° zur Bodenkörperquerachse 19 auf der linken und rechten Seite des Bodenkörpers 15 aufweist. Dabei ergibt sich zwischen den Bohrungswinkeln 19k', 19l' eine projizierte Winkeldifferenz 19x' entlang der Bodenkörperquerachse 19 von mindestens 40°. Die einzelne Senkrechtbohrung 16M weist einen rechten Bohrungswinkel 19m' zur horizontalen Bodenkörperquerachse 19 auf.

Fig. 5C zeigt die erfindungsgemäße Bandhaltevorrichtung 4 als Variante im Grundriss. Das Verhältnis des Abstandes a:b beträgt größer gleich 1,5:1. Die Abstände d zwischen den Bohrungen 16 entlang der Bodenkörperlängsachse 18 sind gleich.

Fig. 5D zeigt die erfindungsgemäße Bandhaltevorrichtung 4 als Variante perspektivisch.

## Patentansprüche

1. Zerlegbare und tragbare Vorrichtung zum Stützen und Verankern eines gespannten Balanciermediums für Sportzwecke, umfassend eine Bandstütze (2), eine Bandhaltevorrichtung (4) und ein Balanciermedium, **dadurch gekennzeichnet, dass** das Balanciermedium als Balancierband (1) ausgebildet ist, welches auf einer Bandstütze (2) aufliegt, wobei das Balancierband (1) mit einer in dessen Längsrichtung (1') angeordneten Bandhaltevorrichtung (4) verbunden ist und dass die Bandhaltevorrichtung (4) aus einem gestreckten Bodenkörper (15) besteht, an dessen vorderen Ende das Balancierband (1) durch ein Verbindungselement (5) verbunden ist, und der Abstand zwischen Verbindungselement (5) und der Bandstütze (2) einen Winkel von 20-30° zwischen dem Balancierband (1) und dem Boden (48) bildet, und dass der Bodenkörper (15) mindestens drei Bohrungen (16) zur Aufnahme von Erdnägeln (17) aufweist, wobei der Bodenkörper (15) mindestens eine Senkrechtbohrung (16A, 16F, 16J) mit rechtem Bohrungswinkel (18a', 18f', 18j') zur Bodenkörperlängsachse (18) in der Projektionsebene senkrecht zur Bodenkörperquerachse (19) aufweist und mindestens eine Schrägbohrung (16B, 16E, 16H) mit einem projizierten Bohrungswinkel (18b', 18e', 18h') von 40-70° zur Bodenkörperlängsachse (18) an dessen Unterseite in Richtung Balancierband (1) in der Projektionsebene senkrecht zur Bodenkörperquerachse (19) aufweist, undmindestens eine weitere Senkrechtbohrung (16C, 16D, 16G) mit rechtem Bohrungswinkel (18c', 18d', 18g') zur Bodenkörperlängsachse (18) in der Projektionsebene senkrecht zur Bodenkörperquerachse (19) und/oder eine weitere Schrägbohrung (16I) mit einem projizierten Bohrungswinkel (18i') von 40-70° zur Bodenkörperlängsachse (18) an dessen Unterseite in Richtung Balancierband (1) in der Projektionsebene senkrecht zur Bodenkörperquerachse (19) aufweist, wobei jeweils zwei Senkrechtbohrungen (16C, 16D; 16F, 16G) und/oder jeweils zwei Schrägbohrungen (16H, 16I) mindestens ein paarweise gekreuztes Bohrungspaar bilden, welches einen projizierten Bohrungswinkel (19c', 19d' ; 19f, 19g' ; 19h', 19i') von 40-70° zur Bodenkörperquerachse (19) auf der linken und rechten Seite des Bodenkörpers (15) in der Projektionsebene senkrecht zur Bodenkörperlängsachse (18) aufweist, und alle allfälligen einzelnen Bohrungen (16A, 16B, 16E, 16J) die kein Bohrungspaar bilden, in der Projektionsebene senkrecht zur Bodenkörperlängsachse (18) einen rechten Bohrungswinkel (19a', 19b', 19e', 19j') zur Bodenkörperquerachse (19) aufweisen, und dass beim Bodenkörper (15) das Verhältnis des Abstandes (a) vom Verbindungselement (5) zur Mitte des Abstandes (c) zwischen der vordersten und hintersten Bohrung (16D, 16A; 16G, 16E; 16J, 16H) und dem Abstand (b) von der Mitte des Abstandes (c) zwischen der vordersten und hintersten Bohrung (16D, 16A; 16G, 16E; 16J, 16H;) zur hintersten Bohrung (16A, 16E, 16H) größer gleich 1,5:l ist, und dass beim Bodenkörper (15) die Abstände (d) zwischen den Bohrungen (16) entlang der Bodenkörperlängsachse (18) gleich sind.

2. Zerlegbare und tragbare Vorrichtung zum Stützen und Verankern eines gespannten Balanciermediums für Sportzwecke, umfassend eine Bandstütze (2), eine Bandhaltevorrichtung (4) und ein Balanciermedium, **dadurch gekennzeichnet, dass** das Balanciermedium als Balancierband (1) ausgebildet ist, welches auf einer Bandstütze (2) aufliegt, wobei das Balancierband (1) mit einer in dessen Längsrichtung (1') angeordneten Bandhaltevorrichtung (4) verbunden ist und dass die Bandhaltevorrichtung (4) aus einem gestreckten Bodenkörper (15) besteht, an dessen vorderen Ende das Balancierband (1) durch ein Verbindungselement (5) verbunden ist, und der Abstand zwischen Verbindungselement (5) und der Bandstütze (2) einen Winkel von 20-30° zwischen dem Balancierband (1) und dem Boden (48) bildet, und dass der Bodenkörper (15) Bohrungen (16) zur Aufnahme von Erdnägeln (17) aufweist wobei der Bodenkörper (15) mindestens drei Senkrechtbohrungen (16K, 16L, 16M) mit einem rechten Bohrungswinkel (18k', 18l', 18m') zur Bodenkörperlängsachse (18) in der Projektionsebene senkrecht zur Bodenkörperquerachse (19) aufweist, wobei jeweils zwei Senkrechtbohrungen mindestens ein paarweise überkreuztes Bohrungspaar (16K, 16L) bilden, welches in der Projektionsebene senkrecht zur Bodenkörperlängsachse (18) einen projizierten Bohrungswinkel (19k', 19l') von 40-70° zur Bodenkörperquerachse (19) auf der linken und rechten Seite des Bodenkörpers (15) aufweist, und alle allfälligen einzelnen Bohrungen (16M), die kein Bohrungspaar bilden, in der Projektionsebene senkrecht zur Bodenkörperlängsachse (18) einen rechten Bohrungswinkel (19m') zur Bodenkörperquerachse (19) aufweisen, und dass beim Bodenkörper (15) das Verhältnis des Abstandes (a) vom Verbindungselement (5) zur Mitte des Abstandes (c) zwischen der vordersten und hintersten Bohrung (16M, 16K) und dem Abstand (b) von der Mitte des Abstandes (c) zwischen der vordersten und hintersten Bohrung (16M, 16K) zur hintersten Bohrung (16K) größer gleich 1,5:l ist, und dass beim Bodenkörper (15) die Abstände (d) zwischen den Bohrungen (16) entlang der Bodenkörperlängsachse (18) gleich sind.

## Claims

1. A dismantlable and portable device for supporting and anchoring a tensioned balancing medium, comprising a webbing support (2), a webbing holding device (4) and a balancing medium, **characterized in**
**that** the balancing medium is designed as a webbing (1) which rests on a webbing support (2), wherein the webbing (1) is being connected to a webbing holding device (4) arranged in its longitudinal direction (1') and that the webbing holding device (4) consists of an elongated floor body (15), at its front end the webbing (1) is connected by a connecting element (5), and the distance between the connecting element (5) and the webbing support (2) is at an angle of 20-30° between the webbing (1) and the bottom (48), and that the floor body (15) has at least three bores (16) for receiving soil nails (17), wherein the floor body (15) has at least one vertical bore (16A, 16F, 16J) with a right bore angle (18a', 18f', 18j') to the floor body longitudinal axis (18) in the projection plane perpendicular to the floor body transverse axis (19) and at least one oblique bore (16B, 16E, 16H) with a projected bore angle (18b', 18e', 18h') of 40-70° to the longitudinal axis (18) of the floor body on the underside thereof in the direction to the webbing (1) in the projection plane perpendicular to the floor body transverse axis (19), and at least one further vertical bore (16C, 16D, 16G) with a right bore angle (18c', 18d', 18g') to the longitudinal axis (18) of the floor body in the projection plane perpendicular to the floor body transverse axis (19) and / or a further oblique bore (161) with a projected bore angle (18i') of 40-70° to the floor body longitudinal axis (18) on the underside thereof in the direction to the webbing (1) in the projection plane perpendicular to the transverse body axis (19), wherein two vertical bores (16C, 16D; 16F, 16G) and / or two oblique bores (16H, 161) each form at least one pair of crossed bores, which has a projected bore angle (19c', 19d'; 19f, 19g'; 19h', 19i') of 40-70° to the floor body transverse axis (19) on the left and right side of the floor body (15) in the projection plane perpendicular to the floor body longitudinal axis (18), and all possible individual bores (16A, 16B, 16E, 16J) which do not form a pair of bores in the projection plane perpendicular to the floor body longitudinal axis (18) have a right bore angle (19a', 19b', 19e', 19j') to the floor body transverse axis (19),
and **that** at the floor body (15) the ratio of the distance (a) from the connecting element (5) to the center of the distance (c) between the foremost and rearmost bores (16D, 16A; 16G, 16E; 16J, 16H) and the distance (b) from the center of the distance (c) between the foremost and rearmost bores (16D, 16A; 16G, 16E; 16J, 16H;) to the rearmost bores (16A, 16E, 16H) is greater than or equal to 1.5:1, and that at the floor body (15) the distances (d) between the bores (16) along the floor body longitudinal axis (18) are the same.

2. Dismantlable and portable device for supporting and anchoring a tensioned balancing medium for sports purposes, comprising a webbing support (2), a webbing holding device (4) and a balancing medium, **characterized in that** the balancing medium is designed as a webbing (1) which rests on a webbing support (2), wherein the webbing (1) is being connected to a webbing holding device (4) arranged in its longitudinal direction (1') and that the webbing holding device (4) consists of an elongated floor body (15), at its front end the webbing (1) is connected by a connecting element (5), and the distance between the connecting element (5) and the webbing support (2) is at an angle of 20-30° between the webbing (1) and the bottom (48), and that the floor body (15) has bores (16) for receiving soil nails (17), wherein the floor body (15) has at least three vertical bores (16K, 16L, 16M) with a right bore angle (18k', 18l', 18m') to the floor body longitudinal axis (18) in the projection plane perpendicular to the floor body transverse axis (19), wherein two vertical bores each form at least one pair of crossed bores (16K, 16L), which in the projection plane perpendicular to the floor body longitudinal axis (18) has a projected bore angle (19k', 19l') of 40-70° to the transverse floor axis (19) on the left and right side of the floor body (15), and all possible individual bores (16M) which do not form a pair of bores in the projection plane perpendicular to the floor body longitudinal axis (18) have a right bore angle (19m') to the floor body transverse axis (19), and that at the floor body (15) the ratio of the distance (a) from the connecting element (5) to the center of the distance (c) between the foremost and rearmost bores (16M, 16K) and the distance (b) from the center of the distance (c) between the foremost and rearmost bores (16M, 16K) to the rearmost bore (16K) is greater than or equal to 1.5:1, and that at the floor body (15) the distances (d) between the bores (16) along the floor body longitudinal axis (18) are the same.

## Revendications

1. Dispositif démontable et portable pour supporter et ancrer un support d'équilibrage sous tension à des fins sportives, comprenant un support de sangle (2), un dispositif de maintien de sangle (4) et un milieu d'équilibrage, **caractérisé en ce que** le milieu d'équilibrage est conçu comme une sangle (1) qui repose sur un support de sangle (2), la sangle (1) étant reliée à un dispositif de maintien de sangle (4) disposé dans sa direction longitudinale (1') et que le dispositif de maintien de sangle (4) consistant en une corps du sol (15), à l'extrémité avant de laquelle la sangle (1) est reliée par un élément de connexion (5), et la distance entre l'élément de connexion (5) et le support de sangle (2) est un angle de 20 à 30° entre la sangle (1) et le sol (48), et que la corps du sol (15) a au moins trois alésages (16) pour recevoir des clous de sol (17), dans lequel la corps du sol (15) ayant au moins un alésage vertical (16A, 16F, 16J) avec un droit angle d'alésage (18a', 18f', 18j') par rapport à l'axe longitudinal de la corps du sol (18) dans le plan de projection perpendiculaire à l'axe transversal de la corps du sol (19) et au moins un alésage oblique (16B, 16E, 16H) avec un angle d'alésage projeté (18b', 18 e', 18h') de 40 à 70° jusqu'à l'axe longitudinal de la corps du sol (18) sur sa face inférieure en direction de la sangle (1) dans le plan de projection perpendiculaire à l'axe transversal de la corps du sol (19), et au moins un autre alésage vertical (16C, 16D, 16G) avec un angle à droit d'alésage (18c', 18d', 18g') par rapport à l'axe longitudinal de la corps du sol (18) dans le plan de projection perpendiculaire à l'axe transversal de la corps du sol (19) et / ou un autre alésage oblique (16I) avec un angle projeté (18i') de 40 à 70° par rapport à l'axe longitudinal de la corps du sol (18) sur sa face inférieure en direction de la sangle (1) dans le plan de projection perpendiculaire à l'axe transversal de la corps du sol (19), dans lequel deux alésages verticaux (16C, 16D; 16F, 16G) et / ou chacun deux alésages obliques (16H, 16I) forment au moins une paire d'alésages croisés, qui a un angle d'alésage projeté (19c', 19d'; 19f, 19g'; 19h', 19i') de 40 à 70° par rapport à l'axe transversal de la corps du sol (19) sur les côtés gauche et droit de la corps du sol (15) dans le plan de projection perpendiculaire à l'axe longitudinal de la corps du sol (18), et tous les alésages individuels possibles (16A, 16B, 16E, 16J) qui ne forment pas une paire d'alésages, dans le plan de projection perpendiculaire à l'axe longitudinal de la corps du sol (18) présente un angle d'alésage droit (19a', 19b', 19e', 19j') par rapport à l'axe transversal de la corps du sol (19), et que dans la corps du sol (15) le rapport de la distance (a) de l'élément de raccordement (5) au centre de la distance (c) entre les alésages le plus en avant et le plus en arrière (16D, 16A; 16G, 16E; 16J, 16H) et la distance (b) du centre de la distance (c) entre les alésages le plus en avant et le plus en arrière (16D, 16A; 16G, 16E; 16J, 16H;) vers l'alésage le plus en arrière (16A, 16E, 16H) est supérieur ou égale à 1,5:l, et que les distances (d) entre les alésages (16) le long de l'axe longitudinal (18) de la corps du sol (15) sont les mêmes

2. Dispositif démontable et portable pour supporter et ancrer un support d'équilibrage sous tension à des fins sportives, comprenant un support de sangle (2), un dispositif de maintien de sangle (4) et un milieu d'équilibrage, **caractérisé en ce que** le milieu d'équilibrage est conçu comme une sangle (1) qui repose sur un support de sangle (2), la sangle (1) étant reliée à un dispositif de maintien de sangle (4) disposé dans sa direction longitudinale (1') et que le dispositif de maintien de sangle (4) consistant en une corps du sol (15), à l'extrémité avant de laquelle la sangle (1) est reliée par un élément de connexion (5), et la distance entre l'élément de connexion (5) et le support de sangle (2) est un angle de 20 à 30° entre la sangle (1) et le sol (48), et que la corps du sol (15) a des alésages (16) pour recevoir des clous de sol (17), dans lequel la corps du sol (15) ayant au moins trois alésages verticaux (16K, 16L, 16M) avec un angle d'alésage à droite (18k', 18l', 18m') à l'axe longitudinal de la corps du sol (18) dans le plan de projection perpendiculaire à l'axe transversal de la corps du sol (19), dans lequel deux alésages verticaux formant au moins une paire d'alésage (16K, 16L) croisé, qui dans le plan de projection perpendiculaire à l'axe longitudinal de la corps du sol (18) ont un angle d'alésage projeté (19k', 19l') de 40 à 70° par rapport à l'axe transversal de la corps du sol (19) sur les côtés gauche et droit de la corps du sol (15), et tous les alésages individuels possibles (16M), qui ne forment pas une paire de d'alésages, ont un angle d'alésage à droite (19 m') avec l'axe transversal de la corps du sol (19) dans le plan de projection perpendiculaire à l'axe longitudinal de la corps du sol (18), et qu'avec la corps du sol (15) le rapport de la distance (a) de l'élément de raccordement (5) à centre de la distance (c) entre les alésages le plus en avant et le plus en arrière (16M, 16K) et la distance (b) du centre de la distance (c) entre les alésages le plus en avant et le plus en arrière (16M, 16K) vers l'alésage le plus en arrière (16K) est supérieur ou égale à 1,5:1, et que les distances (d) entre les alésages (16) le long de l'axe longitudinal (18) de la corps du sol (15) sont les mêmes
